# EUROPÄISCHE PATENTSCHRIFT

(11) **EP 1 814 088 B1**
(45) Veröffentlichungstag und Bekanntmachung des Hinweises auf die Patenterteilung: **28.05.2008**
(21) Anmeldenummer: 06001818.1
(22) Anmeldetag: 30.01.2006
(51) Int. Cl.: G07C 9/00

(54) **System mit mehreren Leistungseinrichtungen mit Zugangskontrolleinrichtungen**
System comprising multiple facilities with access control systems
Système comprenant plusieurs dispositifs de puissance avec dispositifs de contrôle d'accès

(43) Veröffentlichungstag der Anmeldung: 01.08.2007
(73) Patentinhaber: SkiData AG, 5083 Gartenau (AT)
(72) Erfinder: Ponert, Gregor, 5020 Salzburg (DE)
(74) Vertreter: Haft, von Puttkamer, Berngruber

(56) Entgegenhaltungen:
- EP-A2- 0 257 596
- EP-A2- 0 789 336
- WO-A2-03/003321
- FR-A1- 2 781 592
- US-A- 4 510 382
- US-A- 5 317 636
- US-A1- 2006 012 473

## Beschreibung

Die Erfindung bezieht sich auf ein Verfahren zur Zugangskontrolle zu mit wenigstens zwei Gruppen von Transporteinrichtungen, an denen jeweils mindestens eine Zugangskontrolleinrichtung vorgesehen ist, nach dem Oberbegriff des Anspruchs 1. Sie hat auch eine Vorrichtung zur Durchführung des Verfahrens zum Gegenstand.

Bei einem solchen System werden mit der Schreib/Leseeinrichtung die Anwendungsdaten aus dem Datenträger ausgelesen, die z.B. an einer Kasse mit einer Dateneingabeeinrichtung auf den Datenträger codiert worden sind. Wenn die ausgelesenen Anwendungsdaten eine gültige Berechtigung zum Zutritt einer Transporteinrichtung, wie einem Skilift, ergeben, gibt die Zugangskontrolleinrichtung den Zutritt zu der Transporteinrichtung frei. Die Überprüfung der Anwendungsdaten kann beispielsweise durch die Schreib/Leseeinrichtung erfolgen, die die Anwendungsdaten ausliest und die Zugangskontrolleinrichtung steuert, oder z.B. bei einem Zugang mit mehreren Zutrittsspuren mit einem PC.

Das Auslesen von RFID- und dergleichen berührungslosen Datenträgern erfordert bei speicherintensiven Anwendungen eine Lesedauer von 100 ms und mehr, die als zu lange und damit als störend empfunden wird. Es ist deshalb vorgeschlagen worden, alle Transporteinrichtungen z.B. eines Wintersportgebietes mit einer zentralen Datenbank zu vernetzen, an die auch die Kassa angeschlossen ist. Mit der Eingabeeinrichtung an der Kassa werden dann die Anwendungsdaten in der Datenbank abgelegt, zusammen mit einer Identifikationsnummer, beispielweise der Seriennummer des Chips des RFID-Datenträgers.

Beim Zutritt zu einer Kontrolleinrichtung dieses vollvernetzten Systems werden mit der Schreib/Leseeinrichtung nur die Seriennummer des Chips ausgelesen, und dann online die in der Datenbank gespeicherten Anwendungsdaten, die dieser Seriennummer zugeordnet sind, abgerufen. Damit kann die Lesedauer an der Zugangskontrolleinrichtung wesentlich verkürzt werden.

Die Skilifte einer Wintersportregion liegen jedoch oft weit auseinander. So kann sich eine Gruppe von Skiliften in einem Tal und eine andere Gruppe in einem weit davon entfernten Tal befinden. Zwar ist es möglich, die Skilifte der einzelnen Täler mit einer gemeinsamen Datenbank zu vernetzen. Die Vernetzung aller Skilifte aller Täler erfordert jedoch einen erheblichen Aufwand.

Bei der Transaktionskontrolle elektronischer Geldbörsensysteme nach EP-A2-0789336 ist eine Chipkarte vorgesehen, die neben einem Identifikationsbereich einen Transaktionszähler aufweist, der sich nach einem Abbuchungsvorgang in einem Terminal um den Wert 1 erhöht. Alle Transaktionen werden im Terminal gespeichert und gegebenenfalls an ein Hintergrundsystem, also an eine zentrale Datenbank übertragen.

Aufgabe der Erfindung ist es daher, bei zwei oder mehreren Gruppen von Transporteinrichtungen, die weit auseinanderliegen, die Lesedauer an der Zugangskontrolleinrichtung auf einfache Weise zu verkürzen, wenn nur ein Datenträger verwendet wird.

Dies wird erfindungsgemäß mit dem im Anspruch 1 gekennzeichneten Verfahren erreicht. D.h., erfindungsgemäß wird der Datenträger, der eine Identifikationsnummer aufweist, zusätzlich mit einem Transaktionszähler versehen. Die Anwendungsdaten und eine Transaktionszahl werden auf den Datenträger geschrieben. Zugleich werden die Identifikationsnummer, die Anwendungsdaten und diese Transaktionszahl in der Datenbank der Gruppe von Transporteinrichtungen abgelegt, die der Benutzer mit dem Datenträger aufsucht. Bei Zutritt zu einer weiter Seite 3 der am 01.10.2007 eingereichten Beschreibungsseiten Transporteinrichtung dieser Gruppe wird mit der Schreib/Leseeinrichtung der Zugangskontrolleinrichtung der Transporteinrichtung die Identifikationsnummer und die Transaktionszahl von dem Transaktionszähler des Datenträgers ausgelesen und bei Übereinstimmung der gelesenen Identifikationsnummer und Transaktionszahl mit der in der Datenbank abgelegten Identifikationsnummer und Transaktionszahl erfolgt - anstelle des Lesens und der Überprüfung der Anwendungsdaten von dem Datenträger - ein Auslesen der Anwendungsdaten aus der Datenbank und eine anschließende Überprüfung der Anwendungsdaten, wobei bei gültiger Zugangsberechtigungsprüfung die Zugangskontrolleinrichtung den Zutritt freigibt.

Die Überprüfung der Anwendungsdaten kann beispielsweise direkt durch die Schreib/Leseeinrichtung erfolgen, die die Zugangskontrolleinrichtung steuert, durch einen PC oder dergleichen Rechner, der insbesondere bei einem Zugang mit mehreren Zugangsspuren mit je einer Zugangskontrolleinrichtung mit einer Schreib/Leseeinrichtung mehrere Zugangskontrolleinrichtungen steuert, oder direkt durch den Server der Datenbank.

Der Transaktionszähler und die Identifikationsnummer des Datenträgers werden somit gemeinsam als Schlüssel für die Datenbank der betreffenden Gruppe von Transporteinrichtungen verwendet. Wenn sich der Benutzer mit dem Datenträger im Bereich dieser Gruppe aufhält, reicht damit das Lesen der Seriennummer und der Transaktionszahl von dem Datenträger mit der Schreib/Leseeinrichtung an der Zugangskontrolleinrichtung aus. Damit kann die Lesedauer beispielweise auf 25 ms bis 50 ms oder weniger verkürzt werden.

Bei einer Änderung der Anwendungsdaten werden in der Datenbank, mit der die Schreib/Leseeinrichtung vernetzt ist, die den Datenträger ausliest, die Transaktionszahl geändert sowie die geänderten Anwendungsdaten abgelegt und die geänderte Transaktionszahl auf dem Transaktionszähler des Datenträgers abgelegt, zusammen mit den geänderten Anwendungsdaten.

Die Transporteinrichtungen können z.B. Skilifte sein.

Während die Transporteinrichtungen und deren Schreib/Leseeinrichtungen jeder Gruppe einander benachbart und mit einer gemeinsamen Datenbank vernetzt sind, können erfindungsgemäß die Gruppen ohne zusätzlichen Aufwand voneinander weit entfernt liegen. So kann es sich bei der einen Gruppe um Skilifte oder dergleichen Transporteinrichtungen in einem Tal und bei der anderen Gruppe um Skilifte und dergleichen in einem davon weit entfernten Tal handeln.

Da die Datenübermittlungsgeschwindigkeit bei berührungslos arbeitenden Datenträgern wesentlich geringer ist als bei kontaktbehafteten Datenträgern, ist die Erfindung insbesondere für berührungslose Datenträger bestimmt, insbesondere RFID-Datenträger. Sie ist vor allem für "hands free"-Datenträge mit einer Datenübertragungsentfernung von mehr als 100 mm geeignet. Die eineindeutige Identifikationsnummer des Datenträgers ist vorzugsweise die Seriennummer des Chips des RFID-Datenträgers.

Die Zugangskontrolleinrichtung kann eine Drehsperre, eine Lichtschranke oder eine andere Personenvereinzelungseinrichtung sein. Die Freigabe des Zutritts mit einer Drehsperre kann dadurch erfolgen, dass die gesperrte Drehsperre in die Freigabestellung übergeführt wird oder die in der Freigabestellung befindliche Drehsperre geöffnet bleibt. Als besonders geeignet hat sich die Erfindung für eine Zugangskontrolleinrichtung gemäß dem deutschen Patent Nr. 10 2004 013 965 erwiesen. Dabei sind am Zugang nacheinander zwei Antennen vorgesehen, wobei die Zugangskontrolleinrichtung in Abhängigkeit von der Lesung mit der ersten und der zweiten Antenne sowie der Detektion einer Person mit einem Personensensor angesteuert wird.

Bei dieser Zugangskontrolleinrichtung ist die Zeitdauer zum Lesen des Datenträgers auf eine besonders kurze Zeitspanne reduziert, nämlich die Zeitspanne, in der der Bereich der ersten Antenne passiert wird.

Das Ablegen der Anwendungsdaten, der Identifikationsnummer und der Transaktionszahl des Transaktionszählers des Datenträgers in der Datenbank kann auf verschiedene Weise erfolgen.

Falls die Datenbank keinen Eintrag mit der identischen Identifikationsnummer und der identischen Transaktionszahl enthält, können die Anwendungsdaten, die Identifikationsnummer und die Transaktionszahl mit der Schreib/Leseeinrichtung einer Zugangskontrolleinrichtung der betreffenden Gruppe ausgelesen und auf der Datenbank abgelegt werden, mit der diese Schreib/Leseeinrichtung vernetzt ist.

Vorzugsweise ist z.B. an einer Kassa oder dergleichen Point-of-Sale eine Dateneingabeeinrichtung vorgesehen, die mit der Datenbank der benachbarten Gruppe von Leistungseinrichtungen vernetzt ist. Dabei können z.B. beim Kauf der Datenträger oder von Zugangsberechtigungen an der Kassa mit der Dateneingabeeinrichtung einerseits die Anwendungsdaten auf den Datenträger codiert und eine Transaktionszahl auf dem Transaktionszähler des Datenträgers abgelegt werden, und andererseits gleichzeitig die Identifikationsnummer, die Anwendungsdaten und die Transaktionsnummer in der Datenbank dieser Gruppe abgespeichert werden.

Die Dateneingabeeinrichtung kann dabei auch durch einen PC oder dergleichen Endgerät gebildet werden, das z.B. über das Internet mit der Datenbank verbunden ist. Die Identifikationsnummer kann auf dem Datenträger sichtbar angebracht sein oder von der Dateneingabeeinrichtung ausgelesen werden.

Wenn die Datenbank, mit der die Schreib/Leseeinrichtung vernetzt ist, die den Datenträger ausliest, hingegen nicht mit einer Dateneingabeeinrichtung verbunden ist, werden die Anwendungsdaten, die Identifikationsnummer und die Transaktionszahl, die mit der Schreib/Leseeinrichtung aus dem Datenträger ausgelesen worden sind, in der Datenbank abgelegt.

Die Erfindung ist insbesondere für Datenträger mit einer Zugangsberechtigung geeignet, die sich auf einen bestimmten Zeitraum erstreckt, also beispielsweise für Zeitkarten, wie Mehrstunden-, Halbtages-, Tages-, Mehrtages-, Wochen-, Monats- oder Saisonkarten. Selbstverständlich kann der Datenträger dazu anstelle einer Karte auch in anderer Weise ausgebildet sein, beispielsweise in Form einer Armbanduhr. Dabei kann es sich um einen Gültigkeitszeitraum handeln, also z.B. einen Tag, oder z.B. zwei halbe Tage. Diese Gültigkeitszeiträume bilden dann einen Bestandteil der Anwendungsdaten. Wenn sich der Gültigkeitszeitraum ändert, also z.B. der erste halbe Tag bei dem Datenträger, auf dem insgesamt zwei halbe Tage abgelegt sind, in Anspruch genommen wird, ändern sich damit die Anwendungsdaten. Die geänderten Anwendungsdaten werden mit einer geänderten Transaktionszahl in der Datenbank und mit der Schreib/Leseeinrichtung auf dem Datenträger abgelegt. D.h., bei jedem Schreibvorgang mit einer Schreib/Leseeinrichtung wird die Transaktionszahl geändert.

Beim Wechsel von einer Gruppe von Transporteinrichtungen zu einer anderen Gruppe an dem ersten halben Tag werden dann die Identifikationsnummer, die geänderten Anwendungsdaten und die geänderte Transaktionszahl des Transaktionszählers mit einer Schreib/Leseeinrichtung der anderen Gruppe ausgelesen und in der Datenbank dieser Gruppe abgelegt.

Besonders geeignet ist die Erfindung für sogenannte Wahl-Abonnements. Dabei definieren die Zugangsberechtigungsdaten einen Gesamtgültigkeitszeitraum und innerhalb des Gesamtgültigkeitszeitraums einen oder mehrere Einzelgültigkeitszeiträume zur Benutzung der Transporteinrichtungen der Gruppen, die das System umfasst. Dabei kann es sich beispielsweise um einen Datenträger handeln, der insgesamt eine Woche, jedoch in dieser Woche beispielsweise nur an fünf Tagen oder sieben Halbtagen oder dergleichen zeitlich begrenzten Einzelgültigkeitszeiträumen gültig ist.

Nach der Erfindung muss der Datenträger also dann gelesen werden, wenn außerhalb des Netzes einer Gruppe von Transporteinrichtungen geschrieben werden muss. Falls der Datenträger innerhalb einer Gruppe verweilt, reicht das Lesen der Identifikationsnummer und der Transaktionsnummer hingegen aus.

Die Transaktionszahl kann durch einen Speicherplatz auf dem Datenträger gebildet werden, der bei einer Änderung der Anwendungsdaten mit einer neuen Transaktionszahl überschrieben wird. Stattdessen kann der Transaktionszähler durch eine in den Datenträger integrierte Zähllogik gebildet sein, wodurch bei einer Änderung der Anwendungsdaten die Transaktionszahl entweder automatisch oder auf Befehl geändert wird.

Die Anwendungs- oder Applikationsdaten umfassen z.B. neben dem Gesamtgültigkeitszeitraum und/oder Einzelgültigkeitszeiträumen alle Daten, die der Datenträger zur Abwicklung der Zugangskontrolle benötigt.

D.h., erfindungsgemäß ist auf jedem Datenträger ein Transaktionszähler aufgebracht, der gemeinsam mit der eineindeutigen Identifikationsnummer, z.B. der Seriennummer des Datenträgers, als Schlüssel für die zentrale Datenbank jedes Netzes einer Gruppe von Transporteinrichtungen verwendet wird.

Der Datenträger wird mit den Anwendungs- oder Applikationsdaten beispielsweise zuerst am Point-of-Sale beschrieben und mit der Schreib/Leseeinrichtung einer Zugangskantrolleinrichtung anschließend immer dann, wenn abgebucht, also die Transaktionszahl auf dem Transaktionszähler geändert wird. Die Anwendungsdaten plus Identifikationsnummer plus Transaktionszahl werden in der Datenbank des Netzes der betreffenden Gruppe abgelegt.

Das Lesen mit der Schreib/Leseeinrichtung einer Zugangskontrolleinrichtung umfasst das Lesen der Identifikationsnummer und der Transaktionszahl von dem Datenträger. Es erfolgt dann die Abfrage in der Datenbank des jeweiligen Netzes. Falls ein Eintrag mit einer identischen Kombination aus Identifikationsnummer und Transaktionszahl in der Datenbank vorhanden ist, werden die Anwendungsdaten aus der Datenbank für die weitere Transaktion verwendet. Ist hingegen kein Eintrag mit einer identischen Kombination aus Identifikationsnummer und Transaktionszahl in der Datenbank vorhanden, werden die Anwendungsdaten mit der Schreib/Leseeinrichtung von dem Datenträger ausgelesen. D.h., falls der Datenträger in dem Netz einer Gruppe von Transporteinrichtungen verweilt, reicht das Lesen der Identifikationsnummer und der Transaktionszahl vom Datenträger mit der Schreib/Leseeinrichtung aus.

Nachstehend ist die Erfindung anhand der beigefügten Zeichnung beispielhaft näher erläutert. Darin zeigen jeweils schematisch:
- Figur 1: eine Wintersportregion mit zwei Skigebieten; und
- Figur 2: einen Datenträger.

Gemäß Figur 1 sind zwei Gruppen von Leistungseinrichtungen, nämlich die Skigebiete A und B, mit Skiliften 1 und 2 bzw. 3 und 4 oder dergleichen Transporteinrichtungen vorgesehen. Die Skigebiete A und B bilden eine Wintersportregion.

Jeder Skilift 1 bis 4 ist jeweils mit einer Zugangskontrolleinrichtung 5 bis 8 mit einem Drehkreuz 9 bis 12 oder dergleichen Personenvereinzelungseinrichtung versehen, die eine Schreib/Leseeinrichtung 13 bis 16 aufweist. In Figur 1 ist an jedem Lift 1 bis 4 nur eine Kontrolleinrichtung 5 bis 8 mit einem Drehkreuz 9 bis 12 und einer Schreib/Leseeinrichtung 13 bis 16 dargestellt. An einem Lift können jedoch auch mehrere Zugangsspuren mit jeweils einer Zugangskontrolleinrichtung mit einer Schreib/Leseeinrichtung vorgesehen sein.

Die Schreib/Leseeinrichtungen 13, 14 der Gruppe A und die Schreib/Leseeinrichtungen 15, 16 der Gruppe B sind mit einer Datenbank 17 bzw. 18 über Leitungen 13a bis 16a vernetzt. Die Datenbank 17 der Gruppe A ist außerdem über die Leitung 19a mit der Dateneingabeeinrichtung 19, also z.B. einer Kassa verbunden, an der der Datenträger 20 gekauft wird.

Gemäß Figur 2 weist der Datenträger 20 eine Identifikationsnummer 21, z.B. die Seriennummer des Chips des RFID-Datenträgers, beispielsweise "7412" auf. Der Datenträger 20 ist mit einem Transaktionszähler 22 versehen. Beim Kauf des Datenträgers 20 werden mit der Dateneingabeeinrichtung 19 im Transaktionszähler 22 eine Transaktionszahl, z.B. "1" abgelegt, ferner die Anwendungsdaten 23 einschließlich der Gültigkeitsdaten. Die Identifikationsnummer und die Anwendungsdaten in dem elektronischen Datenträger 20 sind, wie üblich, in binärer Form abgelegt, ebenso die Transaktionszahl.

Wenn es sich z.B. um ein Wahl-Abonnement handelt, d.h. eine Zugangsberechtigung, die z.B. für fünf Tage innerhalb einer Woche (sieben Tage) gilt, umfassen die Anwendungsdaten als Gültigkeitsdaten beispielsweise das Datum des ersten Tages, z.B. "10.01.XX", und des letzten Tages, z.B. "17.01.XX", den Gesamtgültigkeitszeitraum des Datenträgers sowie die Tage oder Einzelgültigkeitszeiträume "5", die der Datenträger 20 innerhalb des Gesamtgültigkeitszeitraums gilt. Die Transaktionszahl des Transaktionszählers 22 ist den Tagen bzw. Einzelzeiträumen als Referenz zugeordnet.

Die Identifikationsnummer 21 ("7412"), die Transaktionszahl ("1") und die Anwendungsdaten 23 einschließlich der Gültigkeitszeiträume (5 Tage gültig im Zeitraum 10.01. - 17.01.XX) werden beim Kauf des Datenträgers 20 mit der Dateneingabeeinrichtung 19 zugleich an die Datenbank 17 des Skigebiets A übermittelt und dort abgespeichert.

Wenn der Skifahrer mit dem so codierten Datenträger 20 am 10.01.XX zum Skifahren im Skigebiet A beispielsweise zum Lift 1 geht, wird von der Schreib/Leseeinrichtung 13 der Zugangskontrolleinrichtung 15 die Identifikationsnummer 21 ("7412") und die Transaktionszahl ("1") von dem Transaktionszähler 22 gelesen. Mit dem Zugang zum Lift 1 hat der Skifahrer den ersten Tag der fünf Tage, an denen der Datenträger 20 gilt, in Anspruch genommen. Der Datenträger 20 gilt also nur noch vier weitere Tage. In der Datenbank 17 wird daher ein Up-date der Anwendungsdaten vorgenommen, und den geänderten Anwendungsdaten wird die Transaktionszahl "2" zugeordnet. Zugleich werden mit der Schreib/Leseeinrichtung 13 die geänderten Anwendungsdaten im Datenträger 20 abgelegt, ebenso die Transaktionszahl "2" im Transaktionszähler 22 des Datenträgers 20.

Bei erneutem Zutritt am ersten Tag zu einem der Lifte 1, 2 des Skigebiets A wird mit der Schreib/Leseeinrichtung 13 bzw. 14 der Zugangskontrolleinrichtung 5 bzw. 6 die Identifikationsnummer 21 und die Transaktionszahl "2" des Transaktionszählers 22 von dem Datenträger 20 ausgelesen und bei Übereinstimmung der gelesenen Identifikationsnummer 21 und Transaktionszahl mit der in der Datenbank 17 abgelegten Identifikationsnummer und Transaktionszahl werden die Anwendungsdaten aus der Datenbank 17 ausgelesen und die ausgelesenen Anwendungsdaten werden überprüft, ob sie eine gültige Zugangsberechtigung enthalten. Wenn dies der Fall ist, wird das Drehkreuz 9 bzw. 10 so angesteuert, dass der Zutritt zu dem Lift 1 bzw. 2 freigegeben wird. Die Überprüfung der Anwendungsdaten auf eine gültige Zugangsberechtigung kann durch die Schreib/Leseeinrichtung 13 bzw. 14 erfolgen, die auch das Drehkreuz 9 bzw. 10 ansteuert.

Die Datenübertragung zwischen der Schreib/Leseeinrichtung 13 und der Datenbank 17 erfolgt online und damit sehr schnell. Am ersten Skitag bilden im Skigebiet A damit die Transaktionszahl ("2") und die Identifikationsnummer 21 ("7412") den Schlüssel zum Zugang zu den Skiliften 1, 2. Damit brauchen mit der Schreib/Leseeinrichtung 13 von dem Datenträger lediglich die Identifikationsnummer 21 und die Transaktionszahl des Transaktionszählers 22 berührungslos ausgelesen werden, so dass die Lesedauer auf beispielsweise 25 ms bis 50 ms reduziert wird.

Wenn der Skifahrer nach drei Tagen, also z.B. am 13.01.XX zum ersten Mal wieder skifahren geht, und zwar zum Skigebiet B z.B. zum Lift 3, werden mit der Schreib/Leseeinrichtung 15 der Zugangskontrolleinrichtung 7 beim Zutritt zum Lift 3 die Identifikationsnummer 21 und die Anwendungsdaten 23 der Datenbank 18 übermittelt. Da sich die Zugangsberechtigungsdaten geändert haben, nämlich nur noch drei weitere Tage innerhalb des restlichen Gültigkeitszeitraums bis zum 17.01.XX, wird die Transaktionszahl in der Datenbank 18 z.B. in "3" geändert und die geänderte Transaktionszahl in dem Transaktionszähler 22 des Datenträgers 20 abgelegt, zusammen mit den geänderten Anwendungsdaten 23.

Bei jedem weiteren Zutritt am gleichen Tag zu einem der Lifte 3, 4 des Skigebiets B braucht damit mit der Schreib/Leseeinrichtung 15, 16 der Zutrittskontrolleinrichtung 7, 8 nur noch die Identifikationsnummer 21 und die Transaktionszahl auf dem Transaktionszähler 22 des Datenträgers 20 gelesen, mit der in der Datenbank 18 abgelegten Identifikationsnummer und Transaktionszahl abgeglichen, die Anwendungsdaten von der Datenbank 18 ausgelesen und durch die Schreib/Leseeinrichtung 15, 16 auf eine gültige Zugangsberechtigung überprüft zu werden.

Wenn der Skifahrer am gleichen Tag, also am 13.01.XX, vom Skigebiet B zum Skigebiet A wechselt, z.B. zum Lift 2, werden mit der Schreib/Leseeinrichtung 14 der Zugangskontrolleinrichtung 6 die Identifikationsnummer 21, die geänderte Trahsaktionszahl ("3") des Transaktionszählers 22 und die geänderten Anwendungsdaten 23 des Datenträgers 20 von dem Datenträger 20 gelesen und in der Datenbank 17 abgelegt. Bei jedem weiteren Zutritt am gleichen Tag zu einem der Lifte 1, 2 des Skigebiets B braucht dann mit der Schreib/Leseeinrichtung 13, 14 der Zugangskontrolleinrichtung 5, 6 nur noch die Identifikationsnummer 21 und die Transaktionszahl auf dem Transaktionszähler 22 des Datenträgers gelesen und mit der in der Datenbank 17 abgelegten Identifikationsnummer und Transaktionszahl abgeglichen, die Anwendungsdaten von der Datenbank 17 ausgelesen und durch die Schreib/Leseeinrichtung 13 bzw. 14 auf eine gültige Zugangsberechtigung überprüft zu werden.

D.h., nur wenn der Skifahrer vom Skigebiet A in das Skigebiet B oder vom Skigebiet B in das Skigebiet A wechselt, müssen die Anwendungsdaten 23, einschließlich der Berechtigungsdaten 24 des Datenträgers 20 gelesen und in der jeweiligen Datenbank 17, 18 gespeichert werden, während, falls der Skifahrer in dem Skigebiet A, B, zu dem er gewechselt hat, verweilt, bei jeder weiteren Benutzung der Lifte 1, 2 bzw. 3, 4 dieses Skigebiets A, B mit der Schreib/Leseeinrichtung 13, 14 bzw. 15, 16 lediglich die Identifikationsnummer 21 und die Transaktionszahl des Transaktionszählers 2 ausgelesen werden müssen, um die Anwendungsdaten von der Datenbank 17, 18 auszulesen.

## Patentansprüche

1. Verfahren zur Zugangskontrolle zu wenigstens zwei Gruppen (A, B) von Transporteinrichtungen (1 bis 4), an denen jeweils mindestens eine Zugangskontrolleinrichtung (5 bis 8) mit wenigstens einer Schreib/Leseeinrichtung (13 bis 16) für Datenträger (20) vorgesehen ist, wobei die Schreib/Leseeinrichtungen (13 bis 16) jeder Gruppe (A, B) mit einer Datenbank (17, 18) vernetzt sind, und wobei der Datenträger (20) eine Identifikationsnummer (21) aufweist und auf dem Datenträger (20) Anwendungsdaten (23) abgelegt sind, **dadurch gekennzeichnet, dass** ein Datenträger (20) mit einem Transaktionszähler (22) mit einer Transaktionszahl verwendet wird, welche bei einer Änderung der Anwendungsdaten (23) geändert wird, die Anwendungsdaten (23), die Identifikationsnummer (21) und die Transaktionszahl des Transaktionszählers (22) des Datenträgers (20) in der Datenbank (17, 18) der Gruppe (A, B) der Transporteinrichtungen (1 bis 4) abgelegt werden, die der Benutzer aufsucht, und bei Zutritt zu einer Transporteinrichtung (1 bis 4) dieser Gruppe (A, B) mit der Schreib/Leseeinrichtung (13 bis 16) die Identifikationsnummer (21) und die Transaktionszahl von dem Transaktionszähler (22) des Datenträgers (20) ausgelesen werden und bei Übereinstimmung der von dem Datenträger (20) ausgelesenen Identifikationsnummer (21) und der von dem Transaktionszähler (22) ausgelesenen Transaktionszahl mit der in der Datenbank (17, 18) abgelegten Identifikationsnummer und Transaktionszahl die Anwendungsdaten aus der Datenbank abgerufen werden und bei gültiger Zugangsberechtigungsprüfung die jeweilige Zugangskontrolleinrichtung (5 bis 8) den Zutritt freigibt, wobei bei einem Wechsel von einer Gruppe (A, B) zu einer anderen Gruppe (A, B) von Transporteinrichtungen (1 bis 4) die Identifikationsnummer (21), die Anwendungsdaten (23) und die Transaktionszahl des Transaktionszählers (22) mit einer Schreib/Leseeinrichtung (13 bis 16) der Gruppe (A, B), zu der gewechselt worden ist, ausgelesen und in der Datenbank (17, 18) dieser Gruppe (A, B) abgelegt werden.

2. Verfahren nach Anspruch 1, **dadurch gekennzeichnet, dass** die Anwendungsdaten (23), die Identifikationsnummer (21) und die Transaktionszahl des Transaktionszählers (22) des Datenträgers (20) mit der Schreib/Leseeinrichtung (13 bis 16) der Zugangskontrolleinrichtung (5 bis 8) der Transporteinrichtung (1 bis 4) einer Gruppe (A, B) ausgelesen und in der Datenbank (17, 18) der Gruppe (A, B) abgelegt werden.

3. Verfahren nach Anspruch 1 oder 2, **dadurch gekennzeichnet, dass** der Transaktionszähler (22) durch eine in den Datenträger (20) integrierte Zähllogik bei einer Änderung der Anwendungsdaten (23) entweder automatisch oder auf Befehl die Transaktionszahl ändert.

4. Vorrichtung zur Durchführung des Verfahrens nach einem der vorstehenden Ansprüche, **gekennzeichnet durch** wenigstens zwei Gruppen (A, B) von Transporteinrichtungen (1 bis 4), an denen jeweils mindestens eine Zugangskontrolleinrichtung (5 bis 8) mit wenigstens einer Schreib/Leseeinrichtung (13 bis 16) für Datenträger (20) vorgesehen ist, wobei die Schreib/Leseeinrichtungen (13 bis 16) jeder Gruppe (A, B) mit einer Datenbank (17, 18) vernetzt sind, und wobei der Datenträger (20) eine Identifikationsnummer (21) aufweist und auf dem Datenträger (20) Anwendungsdaten (23) ablegbar sind, wobei der Datenträger (20) mit einem Transaktionszähler (22) mit einer Transaktionszahl versehen ist, welche sich bei einer Änderung der Anwendungsdaten (23) ändert, die Anwendungsdaten (23), die Identifikationsnummer (21) und die Transaktionszahl des Transaktionszählers (22) des Datenträgers (20) in der Datenbank (17, 18) der Gruppe (A, B) der Transporteinrichtungen (1 bis 4) ablegbar sind, die der Benutzer aufsucht, und bei Zutritt zu einer Transporteinrichtung (1 bis 4) dieser Gruppe (A, B) mit der Schreib/Leseeinrichtung (13 bis 16) die Identifikationsnummer (21) und die Transaktionszahl von dem Transaktionszähler (22) des Datenträgers (20) auslesbar sind, um bei Übereinstimmung der von dem Datenträger (20) ausgelesenen Identifikationsnummer (21) und der von dem Transaktionszähler (22) ausgelesenen Transaktionszahl mit der in der Datenbank (17, 18) abgelegten Identifikationsnummer und Transaktionszahl die Anwendungsdaten aus der Datenbank abzurufen und bei gültiger Zugangsberechtigungsprüfung **durch** die jeweilige Zugangskontrolleinrichtung (5 bis 8) den Zutritt freizugeben, wobei bei einem Wechsel von einer Gruppe (A, B) zu einer anderen Gruppe (A, B) von Transporteinrichtungen (1 bis 4) die Identifikationsnummer (21), die Anwendungsdaten (23) und die Transaktionszahl des Transaktionszählers (22) mit einer Schreib/Leseeinrichtung (13 bis 16) der Gruppe (A, B), zu der gewechselt worden ist, auslesbar und in der Datenbank (17, 18) dieser Gruppe (A, B) ablegbar sind.

5. Vorrichtung nach Anspruch 4, **dadurch gekennzeichnet, dass** eine Dateneingabeeinrichtung (19) vorgesehen ist, mit der die Anwendungsdaten (23) auf den Datenträger und eine Transaktionszahl im Transaktionszähler (22) des Datenträgers (20) ablegbar sind.

6. Vorrichtung nach Anspruch 5, **dadurch gekennzeichnet, dass** die Dateneingabeeinrichtung (19) mit der Datenbank (17, 18) einer Gruppe (A, B) der Transporteinrichtungen (1 bis 4) vernetzt ist und mit der Dateneingabeeinrichtung (19) die Anwendungsdaten (23), die Identifikationsnummer (21) und die Transaktionszahl in der Datenbank (17, 18) ablegbar sind, mit der die Dateneingabeeinrichtung (19) vernetzt ist.

7. Vorrichtung nach Anspruch 4, **dadurch gekennzeichnet, dass** mit den Anwendungsdaten (23) ein oder mehrere Gültigkeitszeiträume zur Benutzung der Transporteinrichtungen (1 bis 4) der Gruppen (A, B) des Systems festgelegt sind.

8. Vorrichtung nach Anspruch 7, **dadurch gekennzeichnet, dass** durch die Anwendungsdaten (23) ein Gesamtgültigkeitszeitraum und innerhalb des Gesamtgültigkeitszeitraums ein oder mehrere Einzelgültigkeitszeiträume zur Benutzung der Transporteinrichtungen (1 bis 4) der Gruppen (A, B) des Systems festgelegt sind.

9. Vorrichtung nach Anspruch 4, **dadurch gekennzeichnet, dass** der Datenträger (20) ein berührungslos arbeitender Datenträger ist.

10. Vorrichtung nach Anspruch 4, **dadurch gekennzeichnet, dass** der Transaktionszähler (22) durch einen Speicherplatz auf dem Datenträger (20) gebildet wird, der bei jeder Änderung der Anwendungsdaten (23) mit einer neuen Transaktionszahl überschrieben wird.

11. Vorrichtung nach Anspruch 4, **dadurch gekennzeichnet, dass** die Zugangskontrolleinrichtung (5 bis 8) durch eine Personenvereinzelungseinrichtung gebildet wird.

## Claims

1. A method for access control to at least two groups (A, B) of transport facilities (1 to 4) at each of which at least one access control device (5 to 8) with at least one read/write device (13 to 16) for data carriers (20) is provided, the read/write devices (13 to 16) of each group (A, B) being networked with a database (17, 18), the data carrier (20) having an identification number (21), and application data (23) being stored on the data carrier (20), **characterized in that** a data carrier (20) with a transaction counter (22) is used with a transaction number which is changed upon a change of the application data (23), the application data (23), the identification number (21) and the transaction number of the transaction counter (22) of the data carrier (20) are stored in the database (17, 18) of the group (A, B) of the transport facilities (1 to 4) that the user goes to, and upon access to a transport facility (1 to 4) of said group (A, B) the identification number (21) and the transaction number from the transaction counter (22) of the data carrier (20) are read out by the read/write device (13 to 16), and in case of a match of the identification number (21) read out from the data carrier (20) and the transaction number read out from the transaction counter (22) with the identification number and transaction number stored in the database (17, 18) the application data are retrieved from the database and in case of a valid access authorization check the particular access control device (5 to 8) releases access, whereby upon a change from one group (A, B) to another group (A, B) of transport facilities (1 to 4) the identification number (21), the application data (23) and the transaction number of the transaction counter (22) are read out by a read/write device (13 to 16) of the group (A, B) to which the user has changed, and stored in the database (17, 18) of said group (A, B).

2. The method according to claim 1, **characterized in that** the application data (23), the identification number (21) and the transaction number of the transaction counter (22) of the data carrier (20) are read out by the read/write device (13 to 16) of the access control device (5 to 8) of the transport facility (1 to 4) of one group (A, B) and stored in the database (17, 18) of said group (A, B).

3. The method according to claim 1 or 2, **characterized in that** the transaction counter (22) changes the transaction number either automatically or by command through a counting logic integrated into the data carrier (20) upon a change of the application data (23).

4. An apparatus for carrying out the method according to one of the preceding claims **characterized in that** it has at least two groups (A, B) of transport facilities (1 to 4) at each of which at least one access control device (5 to 8) with at least one read/write device (13 to 16) for data carriers (20) is provided, the read/write devices (13 to 16) of each group (A, B) being networked with a database (17, 18), the data carrier (20) having an identification number (21), and application data (23) being storable on the data carrier (20), the data carrier (20) being provided with a transaction counter (22) with a transaction number which is changed upon a change of the application data (23), the application data (23), the identification number (21) and the transaction number of the transaction counter (22) of the data carrier (20) being storable in the database (17, 18) of the group (A, B) of the transport facilities (1 to 4) that the user goes to, and upon access to a transport facility (1 to 4) of said group (A, B) the identification number (21) and the transaction number from the transaction counter (22) of the data carrier (20) are readable by the read/write device (13 to 16), in order to retrieve the application data from the database in case of a match of the identification number (21) read out from the data carrier (20) and the transaction number read out from the transaction counter (22) with the identification number and transaction number stored in the database (17, 18) and in order to release access through the particular access control device (5 to 8) in case of a valid access authorization check, whereby upon a change from one group (A, B) to another group (A, B) of transport facilities (1 to 4) the identification number (21), the application data (23) and the transaction number of the transaction counter (22) are readable by a read/write device (13 to 16) of the group (A, B) to which the user has changed, and storable in the database (17, 18) of said group (A, B).

5. The apparatus according to claim 4, **characterized in that** a data input device (19) is provided with which the application data (23) can be stored on the data carrier and a transaction number in the transaction counter (22) of the data carrier (20).

6. The apparatus according to claim 5, **characterized in that** the data input device (19) is networked with the database (17, 18) of one group (A, B) of the transport facilities (1 to 4), and the application data (23), the identification number (21) and the transaction number can be stored by the data input device (19) in the database (17, 18) with which the data input device (19) is networked.

7. The apparatus according to claim 4, **characterized in that** one or more periods of validity for use of the transport facilities (1 to 4) of the groups (A, B) of the system are specified by the application data (23).

8. The apparatus according to claim 7, **characterized in that** a total period of validity and within the total period of validity one or more single periods of validity for use of the transport facilities (1 to 4) of the groups (A, B) of the system are specified by the application data (23).

9. The apparatus according to claim 4, **characterized in that** the data carrier (20) is a non-contact-type data carrier.

10. The apparatus according to claim 4, **characterized in that** the transaction counter (22) is constituted by a memory location on the data carrier (20) which is overwritten with a new transaction number upon each change of the application data (23).

11. The apparatus according to claim 4, **characterized in that** the access control device (5 to 8) is constituted by a person singling device.

## Revendications

1. Procédé de contrôle d'accès à au moins deux groupes (A, B) de dispositifs de transport (1 à 4) sur chacun desquels est prévu au moins un dispositif de contrôle d'accès (5 à 8) avec au moins un dispositif d'écriture/de lecture (13 à 16) pour des supports de données (20), les dispositifs d'écriture/de lecture (13 à 16) de chaque groupe (A, B) étant reliés en réseau avec une banque de données (17, 18), et le support de données (20) présentant un numéro d'identification (21) et des données d'application (23) étant stockées en mémoire sur le support de données (20), **caractérisé en ce qu'**un support de données (20) est utilisé avec un compteur de transactions (22) avec un chiffre de transaction qui est modifié en cas de modification des données d'application (23), les données d'application (23), le numéro d'identification (21) et le chiffre de transaction du compteur de transactions (22) du support de données (20) sont stockés en mémoire dans la banque de données (17, 18) du groupe (A, B) des dispositifs de transport (1 à 4) que l'utilisateur consulte, et en cas d'accès à un dispositif de transport (1 à 4) de ce groupe (A, B), le numéro d'identification (21) et le chiffre de transaction étant lus du compteur de transactions (22) du support de données (20) avec le dispositif d'écriture/de lecture (13 à 16), et en cas de concordance du numéro d'identification (21) lu par le support de donnée (20) et du chiffre de transaction lu par le compteur de transactions (22) avec le numéro d'identification et le chiffres de transaction stockés en mémoire dans la banque de données (17, 18), les données d'application sont prélevées de la banque de données, et en cas de validité de l'examen d'autorisation d'accès, le dispositif de contrôle d'accès respectif (5 à 8) autorise l'accès, et dans le cas d'un changement d'un groupe (A, B) à un autre groupe (A, B) de dispositifs de transport (1 à 4), le numéro d'identification (21), les données d'application (23) et le chiffre de transaction du compteur de transaction (22) sont lus avec un dispositif d'écriture/de lecture (13 à 16) du groupe (A, B) vers lequel le changement a eu lieu, et stockés en mémoire dans la banque de données (17, 18) de ce groupe (A, B).

2. Procédé selon la revendication 1, **caractérisé en ce que** les données d'application (23), le numéro d'identification (21) et le chiffre de transaction du compteur de transactions (22) du support de données (20) sont lus avec le dispositif d'écriture/de lecture (13 à 16) du dispositif de contrôle d'accès (5 à 8) d'un groupe (A, B) du dispositif de transport (1 à 4) et stockés en mémoire dans la banque de données (17, 18) du groupe (A, B).

3. Procédé selon la revendication 1 ou 2, **caractérisé en ce qu'**en cas de modification des données d'application (23), le compteur de transactions (22) modifie le chiffre de transaction par une logique de comptage intégrée dans le support de données (20) soit automatiquement soit sur ordre.

4. Dispositif de mise en oeuvre du procédé selon l'une quelconque des revendications précédentes, **caractérisé par** au moins deux groupes (A, B) de dispositifs de transport (1 à 4) sur chacun desquels est prévu au moins un dispositif de contrôle d'accès (5 à 8) avec au moins un dispositif d'écriture/de lecture (13 à 16) pour des supports de données (20), les dispositifs d'écriture/de lecture (13 à 16) de chaque groupe (A, B) étant reliés en réseau avec une banque de données (17, 18), et le support de données (20) présentant un numéro d'identification (21) et des données d'application (23) pouvant être stockées en mémoire sur le support de données (20), le support de données (20) étant pourvu d'un compteur de transactions (22) avec un chiffre de transaction qui se modifie en cas de modification des données d'application (23), les données d'application (23), le numéro d'identification (21) et le chiffre de transaction du compteur de transactions (22) du support de données (20) pouvant être stockés en mémoire dans la banque de données (17, 18) du groupe (A, B) des dispositifs de transport (1 à 4) que l'utilisateur consulte, et en cas d'accès à un dispositif de transport (1 à 4) de ce groupe (A, B), le numéro d'identification (21) et le chiffre de transaction pouvant être lus depuis le compteur de transactions (22) du support de données (20) avec le dispositif d'écriture/de lecture (13 à 16) pour, en cas de concordance du numéro d'identification (21) lu par le support de donnée (20) et du chiffre de transaction lu par le compteur de transactions (22) avec le numéro d'identification et le chiffres de transaction stockés en mémoire dans la banque de données (17, 18), prélever les données d'application de la banque de données et pour, en cas de validité de l'examen d'autorisation d'accès par le dispositif de contrôle d'accès respectif (5 à 8), autoriser l'accès, et dans le cas d'un changement d'un groupe (A, B) à un autre groupe (A, B) de dispositifs de transport (1 à 4), le numéro d'identification (21), les données d'application (23) et le chiffre de transaction du compteur de transaction (22) peuvent être lus avec un dispositif d'écriture/de lecture (13 à 16) du groupe (A, B) vers lequel le changement a eu lieu, et stockés en mémoire dans la banque de données (17, 18) de ce groupe (A, B).

5. Dispositif selon la revendication 4, **caractérisé en ce qu'**il est prévu un dispositif d'entrée de données (19) par lequel les données d'application (23) peuvent être stockées en mémoire sur le support de données et un chiffre de transaction peut être stocké dans le compteur de transactions (22) du support de données (20).

6. Dispositif selon la revendication 5, **caractérisé en ce que** le dispositif d'entrée de données (19) est relié en réseau avec la banque de données d'un groupe (A, B) des dispositifs de transport (1 à 4), et avec le dispositif d'entrée de données (19), les données d'application (23), le numéro d'identification (21) et le chiffre de transaction peuvent être stockés en mémoire dans la banque de données (17, 18) avec laquelle le dispositif d'entrée de données (19) est relié en réseau.

7. Dispositif selon la revendication 4, **caractérisé en ce qu'**avec les données d'application (23) sont déterminées une ou plusieurs périodes de temps de validité pour utiliser les dispositifs de transport (1 à 4) des groupes (A, B) du système.

8. Dispositif selon la revendication 7, **caractérisé en ce qu'**avec les données d'application (23) est déterminée une période de temps de validité totale, et dans la période de temps de validité totale sont déterminées une ou plusieurs périodes de temps de validité individuelle pour utiliser les dispositifs de transport (1 à 4) des groupes (A, B) du système.

9. Dispositif selon la revendication 4, **caractérisé en ce que** le support de données (20) est un support de données travaillant sans contact.

10. Dispositif selon la revendication 4, **caractérisé en ce que** le compteur de transactions (22) est formé par un emplacement de mémoire sur le support de données (20), qui est remplacé par un nouveau chiffre de transaction à chaque modification des données d'application (23).

11. Dispositif selon la revendication 4, **caractérisé en ce que** le dispositif de contrôle d'accès (5 à 8) est formé par un dispositif d'individualisation de personnes.
